# FASCICULE DE BREVET EUROPEEN

(11) **EP 2 440 011 B1**
(45) Date de publication et mention de la délivrance du brevet: **03.08.2016**
(21) Numéro de dépôt: 11184064.1
(22) Date de dépôt: 06.10.2011
(51) Int. Cl.: H05B 6/12, H05B 6/06

(54) **Procédé de commande en fonctionnement d'un ensemble d'inducteurs d'une table de cuisson à induction et table de cuisson à induction associée**
Steuerverfahren bei Betrieb einer Reihe von Induktoren eines Induktionskochfeldes, und zugehöriges Induktionskochfeld
Method for controlling the operation of a set of induction units of an induction cooktop and associated induction cooktop

(30) Priorité: 07.10.2010 FR 1003983
(43) Date de publication de la demande: 11.04.2012
(73) Titulaire: Groupe Brandt, 92500 Rueil-Malmaison (FR)
(72) Inventeur: Bugeia, Jean-Marc, 45100 Orléans (FR); Andre, Xavier, 45380 La Chapelle Saint Mesmin (FR); Gouardo, Didier, 45520 Cercottes (FR)

(56) Documents cités:
- EP-A1- 1 978 784
- WO-A1-97/37515
- DE-A1- 2 355 412
- DE-A1-102007 057 332
- FR-A1- 2 863 039

## Description

La présente invention concerne un procédé de commande en fonctionnement d'un ensemble d'inducteurs d'une table de cuisson à induction.

Elle concerne également une table de cuisson à induction, comprenant un ensemble d'inducteurs répartis suivant une trame bidimensionnelle dans un plan de cuisson de ladite table de cuisson à induction, adaptée à mettre en oeuvre le procédé de commande conforme à l'invention.

Plus particulièrement, l'invention concerne la commande en fonctionnement des inducteurs dans une table de cuisson à induction n'ayant pas de zones de chauffe prédéfinies.

On connaît déjà dans les tables de cuisson à induction comprenant des foyers de cuisson indépendants dont le nombre, la position et la dimension des foyers de cuisson sont définis par le fabricant de tables de cuisson à induction. Les foyers de cuisson sont symbolisés sur le plan de cuisson des tables de cuisson à induction par un marquage réalisé par sérigraphie.

Chaque foyer de cuisson est associé respectivement à un ou plusieurs éléments d'affichage des moyens de commande.

Les données nécessaires à la commande d'un des foyers de cuisson sont affichées au moyen de ce ou ces éléments d'affichage respectifs.

De même, les données de sécurité associées respectivement à chaque foyer de cuisson, tel que le témoin de chaleur résiduelle, sont affichées dans le ou les éléments d'affichage associés à chaque foyer de cuisson.

Ainsi, l'association d'un témoin de chaleur résiduelle à une zone d'échauffement sur le plan de cuisson caractérisée par un foyer de cuisson est immédiate.

Cependant, dans une table de cuisson à induction comprenant des inducteurs disposés de façon matricielle dans le plan de cuisson, chaque zone de chauffe est constituée au cas par cas en fonction de la position et de la taille du récipient placé sur le plan de cuisson en vis-à-vis d'un sous-ensemble d'inducteurs.

Il est nécessaire de commander ensuite chaque sous-ensemble d'inducteurs d'une zone de chauffe en fonction d'une puissance de consigne demandée par l'utilisateur pour la chauffe du récipient disposé sur la zone de chauffe.

Classiquement, chaque inducteur est alimenté par un dispositif d'alimentation à onduleur, mettant notamment en oeuvre un interrupteur de puissance du type transistor bipolaire tel qu'un transistor IGBT (acronyme du terme anglo-saxon « Insulated Gate Bipolar Transistor ») ou un transistor MOS (acronyme du terme anglo-saxon « Metal Oxyde Semiconductor »).

Sur une telle table de cuisson à induction de type matricielle, le nombre, la position et la dimension des zones de chauffe ne sont ni délimitées ni définies sur le plan de cuisson de ladite table de sorte à augmenter la souplesse d'utilisation de celle-ci.

La position d'au moins une zone de chauffe sur le plan de cuisson d'une table de cuisson à induction de type matricielle peut donc être aléatoire. Et par conséquent, la représentation de ladite au moins une zone de chauffe sur un moyen d'affichage, tel qu'un afficheur de type graphique, peut également être aléatoire.

A chaque position possible d'un récipient sur le plan de cuisson d'une table de cuisson à induction de type matricielle, une zone de chauffe ne correspond pas à un ou plusieurs éléments d'affichage respectifs sur le moyen d'affichage puisque chaque zone de chauffe peut prendre une multitude de positions sur le plan de cuisson.

Par conséquent, l'association d'un témoin de chaleur résiduelle à une zone d'échauffement sur le plan de cuisson d'une table de cuisson à induction de type matricielle n'est pas aisée à mettre en oeuvre, et ne peut pas être réalisée suivant le mode de fonctionnement des tables de cuisson à induction à foyers de cuisson indépendants et définis sur le plan de cuisson.

On connaît également les documents FR 2 863 039 A1 et WO 97/37515 A1 qui décrivent une table de cuisson à induction où les inducteurs sont répartis suivant une trame bidimensionnelle dans un plan de cuisson de la table de cuisson à induction. La table de cuisson à induction est adaptée à détecter au moins une zone de chauffe constituée d'un sous-ensemble d'inducteurs recouverts au moins partiellement par un récipient, à représenter ladite au moins une zone de chauffe sur au moins un moyen d'affichage, à mettre en fonctionnement des inducteurs de ladite au moins une zone de chauffe, et à arrêter des inducteurs de ladite au moins une zone de chauffe.

On connaît également le document DE 10 2007 057 332 A1 qui décrit une table de cuisson comprenant des foyers de cuisson indépendants dont le nombre, la position et la dimension des foyers de cuisson sont prédéfinis. Les foyers de cuisson sont symbolisés sur le plan de cuisson de la table de cuisson. Chaque foyer de cuisson est associé respectivement à un élément d'affichage d'un afficheur. Les données nécessaires à la commande d'un des foyers de cuisson sont affichées au travers de l'élément d'affichage associé à un foyer de cuisson. De même, les données de sécurité associées respectivement à chaque foyer de cuisson, tel que le témoin de chaleur résiduelle, sont affichées dans l'élément d'affichage associé à un foyer de cuisson.

On connaît également le document EP 1 978 784 A1 qui décrit une table de cuisson où les éléments chauffant sont répartis suivant une trame bidimensionnelle dans un plan de cuisson de la table de cuisson. Et une unité de commande permet de déterminer un dépassement d'une première valeur seuil de température au niveau d'au moins une zone d'échauffement dans le plan de cuisson. Puis, une indication peut être affichée sur un afficheur pour prévenir l'utilisateur qu'un dépassement d'une première valeur seuil de température au niveau d'au moins une zone d'échauffement a été détecté. Ladite au moins une zone d'échauffement détectée correspond à au moins une zone où la température estimée selon un modèle mathématique, prenant en compte notamment la puissance de chauffe et la durée de chauffe des éléments chauffant, dépasse une valeur seuil de température.

La présente invention a pour but de résoudre les inconvénients précités et de proposer un procédé de commande en fonctionnement d'un ensemble d'inducteurs d'une table de cuisson à induction, et une table de cuisson à induction associée, permettant de gérer de manière sécuritaire avec au moins un moyen d'affichage l'affichage et l'extinction d'au moins un témoin de chaleur résiduelle engendré par un échauffement du plan de cuisson au niveau d'au moins une zone de chauffe d'un récipient posé sur le plan de cuisson de la table de cuisson à induction du type matricielle de sorte à avertir et protéger les utilisateurs.

A cet effet, la présente invention vise, selon un premier aspect, un procédé de commande en fonctionnement d'un ensemble d'inducteurs d'une table de cuisson à induction, lesdits inducteurs étant répartis suivant une trame bidimensionnelle dans un plan de cuisson de ladite table de cuisson à induction, et chaque inducteur étant alimenté par un dispositif d'alimentation à onduleur, lesdits inducteurs formant moyens de chauffage d'un récipient et moyens de détection de la présence d'un récipient, ladite table de cuisson à induction étant dépourvue de zones de chauffe délimitées prédéfinies.

Le procédé de commande comprend au moins les étapes suivantes :
- détection d'au moins une zone de chauffe constituée d'un sous-ensemble d'inducteurs recouverts au moins partiellement par un récipient, où ladite au moins une zone de chauffe est déterminée au cas par cas en fonction de la position et de la taille d'un récipient posé sur ledit plan de cuisson et recouvrant un sous-ensemble d'inducteurs ;
- représentation de ladite au moins une zone de chauffe sur au moins un moyen d'affichage ;
- mise en fonctionnement des inducteurs de ladite au moins une zone de chauffe ;
- arrêt des inducteurs de ladite au moins une zone de chauffe ;
- suite à l'arrêt des inducteurs de ladite au moins une zone de chauffe, détermination d'un dépassement d'une première valeur seuil de température au niveau d'au moins une zone d'échauffement dans ledit plan de cuisson appartenant à ladite au moins une zone de chauffe.

Selon l'invention, le procédé comprend également au moins l'étape suivante :
- affichage d'au moins un témoin de chaleur résiduelle sur ledit au moins un moyen d'affichage,
- où ledit au moins un moyen d'affichage est divisé en un nombre prédéfini de zones de visualisation d'un témoin de chaleur résiduelle, lesdites zones de visualisation d'un témoin de chaleur résiduelle correspondant respectivement à un sous-ensemble d'inducteurs dans ledit plan de cuisson ; et
- où la position dudit au moins un témoin de chaleur résiduelle sur ledit au moins un moyen d'affichage est attribuée à l'une des zones de visualisation prédéfinies en fonction de l'emplacement déterminé de ladite au moins une zone d'échauffement dans ledit plan de cuisson.

Ainsi, le procédé de commande en fonctionnement d'un ensemble d'inducteurs d'une table de cuisson à induction permet d'afficher de manière claire et significative la position d'affichage d'au moins une zone de visualisation d'un témoin de chaleur résiduelle sur au moins un moyen d'affichage de sorte à garantir la sécurité des utilisateurs.

En outre, ce procédé de commande en fonctionnement d'un ensemble d'inducteurs d'une table de cuisson à induction permet d'afficher de manière économique au moins une zone d'échauffement du plan de cuisson sur ledit au moins un moyen d'affichage.

L'étape de détection d'au moins une zone de chauffe constituée d'un sous-ensemble d'inducteurs recouverts au moins partiellement par un récipient permet de déterminer la présence ou non d'un ou plusieurs récipients sur le plan de cuisson de la table de cuisson à induction de type matricielle.

L'étape de représentation de ladite au moins une zone de chauffe sur au moins un moyen d'affichage permet de visualiser sur ledit au moins un moyen d'affichage le positionnement du ou des récipients détectés préalablement.

Ensuite, l'étape de mise en fonctionnement des inducteurs de ladite au moins une zone de chauffe est mise en oeuvre pour chaque récipient détecté et commandé par au moins une consigne de puissance.

La mise en fonctionnement des inducteurs de la zone de chauffe associée à chaque récipient détecté et commandé provoque une zone d'échauffement à l'emplacement du ou des récipients concernés sur le plan de cuisson de la table de cuisson à induction de type matricielle.

L'étape d'arrêt des inducteurs de ladite au moins une zone de chauffe est mise en oeuvre après une durée programmée écoulée ou par une commande d'arrêt de ladite au moins une zone de chauffe.

La présence de la ou des zones d'échauffement à l'emplacement du ou des récipients concernés sur le plan de cuisson de la table de cuisson à induction de type matricielle est à signaler à l'utilisateur de sorte à garantir sa sécurité.

Suite à cette étape d'arrêt des inducteurs de ladite au moins une zone de chauffe, le procédé met en oeuvre l'étape de détermination d'un dépassement d'une première valeur seuil de température au niveau d'au moins une zone d'échauffement dans ledit plan de cuisson appartenant à ladite au moins une zone de chauffe.

Cette étape de détermination d'un dépassement d'une première valeur seuil de température dans le plan de cuisson permet de déterminer la présence de la ou des zones d'échauffement à l'emplacement du ou des récipients concernés sur le plan de cuisson de la table de cuisson à induction de type matricielle.

Puis, le procédé met en oeuvre l'étape d'affichage d'au moins un témoin de chaleur résiduelle sur ledit au moins un moyen d'affichage.

Ledit au moins un moyen d'affichage est divisé en un nombre prédéfini de zones de visualisation d'un témoin de chaleur résiduelle, les zones de visualisation d'un témoin de chaleur résiduelle correspondant respectivement à un sous-ensemble d'inducteurs dans le plan de cuisson.

Et la position dudit au moins un témoin de chaleur résiduelle sur ledit au moins un moyen d'affichage est attribuée à l'une des zones de visualisation prédéfinies en fonction de l'emplacement déterminé de ladite au moins une zone d'échauffement dans le plan de cuisson.

Cette étape d'affichage d'au moins une zone de visualisation d'un témoin de chaleur résiduelle sur ledit au moins un moyen d'affichage permet d'afficher au moindre coût et avec précision la position réelle d'au moins une zone d'échauffement du plan de cuisson de la table de cuisson à induction du type matricielle sur ledit au moins un moyen d'affichage au moyen d'au moins un témoin de chaleur résiduelle.

La présente invention vise, selon un second aspect, une table de cuisson à induction, comprenant un ensemble d'inducteurs répartis suivant une trame bidimensionnelle dans un plan de cuisson de ladite table de cuisson à induction, chaque inducteur étant alimenté par un dispositif d'alimentation à onduleur.

Selon l'invention, la table de cuisson à induction comprend des moyens de commande adaptés à mettre en oeuvre le procédé de commande.

Cette table de cuisson à induction présente des caractéristiques et avantages analogues à ceux décrits précédemment en relation avec le procédé de commande selon l'invention.

D'autres particularités et avantages de l'invention apparaîtront encore dans la description ci-après.

Aux dessins annexés, donnés à titre d'exemples non limitatifs :
- la figure 1 est une vue schématique de dessus illustrant une table de cuisson à induction conforme à un premier mode de réalisation de l'invention ; et
- la figure 2 est une vue schématique de dessus illustrant une table de cuisson à induction conforme à un deuxième mode de réalisation de l'invention.

On va décrire tout d'abord, en référence aux figures 1 et 2, une table de cuisson à induction adaptée à mettre en oeuvre le procédé de commande en fonctionnement d'un ensemble d'inducteurs conforme à un mode de réalisation de l'invention.

La table de cuisson 1 comprend des moyens de chauffage constitués par un ensemble d'inducteurs 2. Ces inducteurs 2 sont répartis suivant une trame bidimensionnelle dans un plan de cuisson 3 de la table de cuisson à induction 1.

Dans le mode de réalisation illustré aux figures 1 et 2, la table de cuisson à induction 1 comprend une pluralité d'inducteurs 2 élémentaires disposés sous le plan de cuisson 3 de façon à couvrir toute la surface de ce dernier.

A titre d'exemple non limitatif, les inducteurs 2 sont ici de forme circulaire et de diamètre égal, pouvant être de l'ordre de 80 millimètres.

Bien entendu, les inducteurs peuvent être de forme et de taille différentes, tel que par exemple triangulaire, rectangulaire, ou octogonale.

Dans un mode de réalisation, les inducteurs 2 sont disposés en ligne selon une direction horizontale et selon une direction verticale, tel qu'illustré aux figures 1 et 2.

Dans un autre mode de réalisation, les inducteurs 2 de chaque ligne peuvent être eux-mêmes disposés en quinconce avec les inducteurs 2 des lignes adjacentes de sorte à couvrir au mieux le plan de cuisson 3.

Bien entendu, la disposition des inducteurs dans le plan de cuisson n'est nullement limitative et peut être différente.

Le plan de cuisson 3 ainsi formé par l'intermédiaire des inducteurs 2 peut être de toute forme, et par exemple rectangulaire tel qu'illustré aux figures 1 et 2.

Bien entendu, la forme du plan de cuisson n'est nullement limitative et peut être différente, notamment carré, circulaire ou ovale.

Une telle table de cuisson à induction 1 ne comporte pas de zones de chauffe délimitées prédéfinies, chaque zone de chauffe étant déterminée au cas par cas en fonction de la position et de la taille d'un récipient posé sur le plan de cuisson 3 et recouvrant un sous-ensemble d'inducteurs 2.

Chaque inducteur 2 peut être alimenté de manière classique par un dispositif d'alimentation à onduleur (non représenté), composé d'une structure électronique de puissance en demi-pont ou d'une structure d'électronique de puissance en circuit quasi résonnant.

Il n'est pas nécessaire ici de décrire plus en détail le dispositif d'alimentation à onduleur bien connu pour l'alimentation des inducteurs d'une table de cuisson à induction.

Dans ce type de table de cuisson à induction, il est nécessaire de pouvoir détecter automatiquement le ou les récipients posés sur le plan de cuisson 3 de sorte à alimenter en énergie électrique uniquement les inducteurs 2 disposés sous les récipients.

Il est connu à cet effet d'utiliser les inducteurs 2 comme moyens de détection de présence de récipient.

A titre d'exemple nullement limitatif, la détection de présence de récipient peut être mise en oeuvre par la mesure de courant efficace passant dans chaque inducteur 2 puisque celle-ci est dépendante de la surface recouverte dudit inducteur 2 par un récipient.

Les inducteurs 2 constituent ainsi à la fois les moyens de chauffage d'un récipient et les moyens de détection de la présence d'un récipient.

Les moyens de commande (non représentés) de la table de cuisson à induction 1, comportant au moins un ou plusieurs microcontrôleurs, sont aptes à contrôler un ou plusieurs récipients posés sur le plan de cuisson 3 et appliquer des puissances de fonctionnement, à chaque zone de chauffe, différentes ou identiques qui sont dépendantes de la puissance de consigne demandée par l'utilisateur pour chaque récipient.

La table de cuisson à induction 1 comprend un clavier de commande 4 comportant au moins des moyens de sélection 5, tel que par exemple des touches sensitives ou un écran tactile, et des moyens d'affichage 6, tel que par exemple un ou plusieurs voyants réalisés au moyen de diodes électroluminescentes et/ou un ou plusieurs afficheurs pouvant être du type LCD (acronyme du terme anglais Liquid Crystal Display).

On va décrire à présent le procédé de commande en fonctionnement d'un ensemble d'inducteurs d'une table de cuisson à induction mis en oeuvre par les moyens de commande de la table de cuisson à induction permettant de gérer de manière sécuritaire avec au moins un moyen d'affichage l'affichage et l'extinction d'au moins un témoin de chaleur résiduelle engendré par un échauffement du plan de cuisson au niveau d'au moins une zone de chauffe d'un récipient posé sur le plan de cuisson de la table de cuisson à induction du type matricielle de sorte à avertir et protéger les utilisateurs.

Le procédé de commande comprend au moins les étapes suivantes :
- détection d'au moins une zone de chauffe Z1 constituée d'un sous-ensemble d'inducteurs 2 recouverts au moins partiellement par un récipient ;
- représentation de ladite au moins une zone de chauffe Z1 sur au moins un moyen d'affichage 6 ;
- mise en fonctionnement des inducteurs 2 de ladite au moins une zone de chauffe Z1 ;
- arrêt des inducteurs 2 de ladite au moins une zone de chauffe Z1 ;
- suite à l'arrêt des inducteurs 2 de ladite au moins une zone de chauffe Z1, détermination d'un dépassement d'une première valeur seuil de température au niveau d'au moins une zone d'échauffement ZE dans ledit plan de cuisson 3 appartenant à ladite au moins une zone de chauffe Z1.

L'étape de détection d'au moins une zone de chauffe Z1 constituée d'un sous-ensemble d'inducteurs 2 recouverts au moins partiellement par un récipient permet de déterminer la présence ou non d'un ou plusieurs récipients sur le plan de cuisson 3 de la table de cuisson à induction 1 de type matricielle.

L'étape de représentation de ladite au moins une zone de chauffe Z1 sur au moins un moyen d'affichage 6 permet de visualiser sur ledit au moins un moyen d'affichage 7 le positionnement du ou des récipients détectés préalablement.

Ledit au moins un moyen d'affichage 6 est préférentiellement un afficheur de type graphique, tel que par exemple du type LCD (acronyme du terme anglais Liquid Crystal Display) pouvant être monochrome ou couleur.

Bien entendu, le type d'afficheur n'est nullement limitatif et peut être varié.

Cet afficheur graphique permet la représentation d'objets graphiques, tel que par exemple la ou les zones de chauffe Z1 du plan de cuisson 3, à partir des informations recueillies par une unité de commande de la table de cuisson à induction 1 comprenant au moins un microcontrôleur, où les informations recueillies peuvent comprendre notamment la présence ou non d'un ou plusieurs récipients sur le plan de cuisson 3, la position et/ou la taille du ou des récipients détectés.

Le résultat de l'étape de détection d'au moins une zone de chauffe Z1 permet de déterminer les coordonnées de la position d'au moins un récipient sur le plan de cuisson 3 de la table de cuisson à induction 1. Puis ces coordonnées de ladite au moins une zone de chauffe Z1 associée audit au moins un récipient sont transposées dans le repère dudit au moins un moyen d'affichage 6 de sorte à représenter au moins un récipient sur ledit au moins un moyen d'affichage 6 par un objet graphique.

Ensuite, l'étape de mise en fonctionnement des inducteurs 2 de ladite au moins une zone de chauffe Z1 est mise en oeuvre pour chaque récipient détecté et commandé par au moins une consigne de puissance.

La mise en fonctionnement des inducteurs 2 de la zone de chauffe Z1 associée à chaque récipient détecté et commandé provoque une zone d'échauffement ZE à l'emplacement du ou des récipients concernés sur le plan de cuisson 3 de la table de cuisson à induction 1 de type matricielle.

L'étape d'arrêt des inducteurs 2 de ladite au moins une zone de chauffe Z1 est mise en oeuvre après une durée programmée écoulée ou par une commande d'arrêt de ladite au moins une zone de chauffe Z1.

L'arrêt des inducteurs 2 de ladite au moins une zone de chauffe Z1 peut être commandée manuellement par l'activation d'un des moyens de sélection 5 du clavier de commande 4 en activant une commande d'arrêt de ladite au moins une zone de chauffe Z1.

L'arrêt des inducteurs 2 de ladite au moins une zone de chauffe Z1 peut être également commandée automatiquement par le décompte d'une minuterie programmée préalablement, où le décompte de la minuterie est contrôlé par une unité de commande de la table de cuisson à induction 1 comprenant au moins un microcontrôleur. La programmation de la minuterie peut être réalisée au travers des moyens de sélection 5 du clavier de commande 4.

La présence de la ou des zones d'échauffement à l'emplacement du ou des récipients concernés sur le plan de cuisson 3 de la table de cuisson à induction 1 de type matricielle est à signaler à l'utilisateur de sorte à garantir sa sécurité.

Suite à cette étape d'arrêt des inducteurs 2 de ladite au moins une zone de chauffe Z1, le procédé met en oeuvre l'étape de détermination d'un dépassement d'une première valeur seuil de température au niveau d'au moins une zone d'échauffement ZE dans ledit plan de cuisson 3 appartenant à ladite au moins une zone de chauffe Z1.

Cette étape de détermination d'un dépassement d'une première valeur seuil de température dans le plan de cuisson 3 permet de déterminer la présence de la ou des zones d'échauffement à l'emplacement du ou des récipients concernés sur le plan de cuisson 3 de la table de cuisson à induction 1 de type matricielle.

Le procédé de commande comprend également au moins l'étape suivante :
- affichage d'au moins un témoin de chaleur résiduelle H sur ledit au moins un moyen d'affichage 6,
- où ledit au moins un moyen d'affichage 6 est divisé en un nombre prédéfini de zones de visualisation d'un témoin de chaleur résiduelle H, les zones de visualisation d'un témoin de chaleur résiduelle H correspondant respectivement à un sous-ensemble d'inducteurs 2 dans le plan de cuisson 3 ; et
- où la position dudit au moins un témoin de chaleur résiduelle H sur ledit au moins un moyen d'affichage 6 est attribuée à l'une des zones de visualisation prédéfinies en fonction de l'emplacement déterminé de ladite au moins une zone d'échauffement ZE dans le plan de cuisson 3.

Ainsi, le procédé de commande en fonctionnement d'un ensemble d'inducteurs 2 d'une table de cuisson à induction 1 permet d'afficher de manière claire et significative la position d'affichage d'au moins une zone de visualisation d'un témoin de chaleur résiduelle H sur au moins un moyen d'affichage 6 de sorte à garantir la sécurité des utilisateurs.

Ce procédé de commande en fonctionnement d'un ensemble d'inducteurs 2 d'une table de cuisson à induction 1 permet d'afficher de manière économique au moins une zone d'échauffement du plan de cuisson 3 sur ledit au moins un moyen d'affichage 6.

Suite à l'étape de détermination d'un dépassement d'une première valeur seuil de température dans le plan de cuisson 3, le procédé de commande met en oeuvre l'étape d'affichage d'au moins une zone de visualisation d'un témoin de chaleur résiduelle H sur ledit au moins un moyen d'affichage 6, où la position dudit au moins un témoin de chaleur résiduelle H sur ledit au moins un moyen d'affichage 6 est attribuée à l'une des zones de visualisation prédéfinies en fonction de l'emplacement déterminé de ladite au moins une zone d'échauffement ZE dans le plan de cuisson 3.

Cette étape d'affichage d'au moins une zone de visualisation d'un témoin de chaleur résiduelle H sur ledit au moins un moyen d'affichage 6 permet d'afficher au moindre coût et avec précision la position réelle d'au moins une zone d'échauffement ZE du plan de cuisson 3 de la table de cuisson à induction 1 du type matricielle sur ledit au moins un moyen d'affichage 6 au moyen d'au moins un témoin de chaleur résiduelle H.

Ledit au moins un moyen d'affichage 6 permet d'afficher plusieurs zones de visualisation d'un témoin de chaleur résiduelle H si au moins une zone d'échauffement ZE est détectée dans différentes zones du plan de cuisson 3 constituées respectivement d'un sous-ensemble d'inducteurs 2.

Le nombre prédéfini de zones de visualisation d'un témoin de chaleur résiduelle H sur ledit au moins un moyen d'affichage 6 correspond au nombre de zones d'inducteurs 2 prédéfini dans le plan de cuisson 3.

En référence aux figures 1 et 2, le nombre prédéfini de zones de visualisation d'un témoin de chaleur résiduelle H est de six.

Bien entendu, ce nombre de zones de visualisation d'un témoin de chaleur résiduelle n'est nullement limitatif et peut être différent, et notamment supérieur ou inférieur.

Dans un mode de réalisation, la table de cuisson à induction 1 comprend une pluralité de capteurs de température 7 dans le plan de cuisson 3 détectant au moins une zone d'échauffement ZE dudit plan de cuisson 3.

Dans ce mode de réalisation, l'étape de détermination d'un dépassement d'une première valeur seuil de température est mise en oeuvre au moyen d'au moins un capteur de température 7 dans le plan de cuisson 3, où ledit au moins un capteur de température 7 est recouvert au moins partiellement par un récipient mis en chauffe lors de l'étape de mise en fonctionnement des inducteurs 2 de ladite au moins une zone de chauffe Z1.

Et l'étape d'affichage d'au moins une zone de visualisation d'un témoin de chaleur résiduelle H sur ledit au moins un moyen d'affichage 6 affiche la position de ladite au moins une zone de visualisation d'un témoin de chaleur résiduelle (H) sur ledit au moins un moyen d'affichage 6 en fonction de la position dudit au moins un capteur de température 7 ayant détecté le dépassement de ladite première valeur seuil de température dans le plan de cuisson 3.

Suite à l'arrêt des inducteurs 2 de ladite au moins une zone de chauffe Z1, les données de température mesurées par les capteurs de température 7 sont analysées par l'unité de commande de la table de cuisson à induction 1 de sorte à déterminer s'il est nécessaire d'afficher au moins une zone de visualisation d'un témoin de chaleur résiduelle H sur ledit au moins un moyen d'affichage 6.

Les données de température mesurées par les capteurs de température 7 peuvent se présenter sous forme de données numériques pour leur traitement par au moins un microcontrôleur de l'unité de commande, où ces données de température sont l'image de la température présente au niveau d'au moins une zone d'échauffement ZE dans le plan de cuisson 3.

Si la température présente au niveau d'au moins un capteur de température 7 dépasse au moins une première valeur seuil de température, alors au moins une zone de visualisation d'un témoin de chaleur résiduelle H doit être symbolisée sur ledit au moins un moyen d'affichage 6.

Dans un mode de réalisation, tel qu'illustré à la figure 2, chaque inducteur 2 de la table de cuisson à induction 1 comporte un capteur de température 7.

Une telle configuration matérielle de la table de cuisson à induction 1 permet au moyen du traitement des données de température provenant des capteurs de température 7 par l'unité de commande de ladite table 1 de délimiter au moins une zone d'échauffement ZE du plan de cuisson 3 correspondant à au moins une zone de chauffe Z1 d'un récipient sur le plan de cuisson 3.

La détermination d'au moins une zone d'échauffement ZE du plan de cuisson 3 peut être mise en oeuvre au moyen d'un seul capteur de température 7 ou de plusieurs capteurs de température 7 en fonction de la position et de la taille du récipient posé sur le plan de cuisson 3 et détecté au moyen des inducteurs 2 et des moyens de commande de la table de cuisson à induction 1.

Dans le mode de réalisation illustré à la figure 2, le nombre de capteurs de température 7 détectant la zone d'échauffement ZE du plan de cuisson 3 correspondant à la zone de chauffe Z1 est de quatre.

Dans un mode de réalisation plus économique, tel qu'illustré à la figure 1, lesdits inducteurs 2 sont regroupés en groupe d'inducteurs 8, et chaque groupe d'inducteurs 8 comprend un unique capteur de température 7 mesurant la température au niveau d'un groupe d'inducteurs 8.

Ainsi, cette configuration matérielle de la table de cuisson à induction 1 permet au moyen du traitement des données de température provenant des capteurs de température 7 par l'unité de commande de ladite table 1 de délimiter au moins une zone d'échauffement ZE du plan de cuisson 3 correspondant à au moins une zone de chauffe Z1 d'un récipient sur le plan de cuisson 3 au moindre coût en divisant le nombre de capteurs de température 7 par le nombre d'inducteurs 2 constituant chaque groupe d'inducteurs 8.

De cette manière, le coût d'obtention d'une table de cuisson à induction 1 de type matricielle est minimisé en réduisant le nombre de capteurs de température 7 nécessaire à l'affichage d'au moins un témoin de chaleur résiduelle H sur ledit au moins un moyen d'affichage 6 correspondant à au moins une zone de chauffe Z1 d'un récipient sur le plan de cuisson 3, et en simplifiant la connexion de ces capteurs de température 7 aux moyens de commande de la table de cuisson à induction 1 lors de la fabrication de celle-ci.

La détermination d'au moins une zone d'échauffement ZE du plan de cuisson 3 peut être mise en oeuvre au moyen d'un seul capteur de température 7 ou de plusieurs capteurs de température 7 en fonction de la position et de la taille du récipient posé sur le plan de cuisson 3 et détecté au moyen des inducteurs 2 et des moyens de commande de la table de cuisson à induction 1.

Dans le mode de réalisation illustré à la figure 1, le nombre de capteurs de température 7 détectant la zone d'échauffement ZE du plan de cuisson 3 correspondant à la zone de chauffe Z1 est de un.

Le nombre prédéfini de capteurs de température 7 appartenant à une zone d'inducteurs 2 dans le plan de cuisson 3 peut être de un ou de plusieurs, et chaque capteur de température 7 peut être adapté à mesurer une température au niveau d'un unique inducteur 2 ou d'un groupe d'inducteurs 2.

Avantageusement, le procédé de commande peut comprendre une étape de détermination d'au moins un capteur de température 7 recouvert au moins partiellement par un récipient posé sur le plan de cuisson 3 lors de l'étape de mise en fonctionnement des inducteurs 2 de ladite au moins une zone de chauffe Z1.

Cette information dudit au moins un capteur de température 7 est mémorisée par l'unité de commande de la table de cuisson à induction 1 jusqu'à l'étape d'arrêt des inducteurs de ladite au moins une zone de chauffe Z1.

Lorsque ladite au moins une zone de chauffe Z1 est arrêtée, si au moins un capteur de température 7 appartenant à ladite au moins une zone de chauffe Z1 détecte un dépassement d'une première valeur seuil de température, alors l'unité de commande de la table de cuisson à induction 1 commande l'affichage d'au moins une zone de visualisation d'un témoin de chaleur résiduelle H sur ledit au moins un moyen d'affichage 6 à la place de l'objet graphique de ladite au moins une zone de chauffe Z1 représentée sur ledit au moins un moyen d'affichage 6.

Dans un autre mode de réalisation, la table de cuisson à induction 1 comprend au moins un compteur d'énergie détectant au moins une zone d'échauffement ZE du plan de cuisson 3.

Dans ce mode de réalisation, l'étape de détermination d'un dépassement d'une première valeur seuil de température est mise en oeuvre au moyen dudit au moins un compteur d'énergie, où ledit au moins un compteur d'énergie détermine un niveau d'échauffement de ladite au moins une zone de chauffe Z1 en fonction d'au moins un paramètre de fonctionnement d'au moins un dispositif d'alimentation à onduleur.

Et l'étape d'affichage d'au moins une zone de visualisation d'un témoin de chaleur résiduelle H sur ledit au moins un moyen d'affichage 6 affiche la position dudit au moins un témoin de chaleur résiduelle H sur ledit au moins un moyen d'affichage 6 en fonction des données de fonctionnement dudit au moins un dispositif d'alimentation à onduleur relevées par ledit au moins un compteur d'énergie ayant déterminé le dépassement de la première valeur seuil de température dans le plan de cuisson 3.

Les données de fonctionnement dudit au moins un dispositif d'alimentation à onduleur relevées par ledit au moins un compteur d'énergie peuvent être, en particulier, le temps de fonctionnement d'au moins un dispositif d'alimentation à onduleur et/ou la puissance délivrée à un inducteur par au moins un dispositif d'alimentation à onduleur de sorte à déterminer un niveau d'échauffement d'au moins une zone de chauffe Z1.

Suite à l'arrêt des inducteurs 2 de ladite au moins une zone de chauffe Z1, les données de fonctionnement dudit au moins un dispositif d'alimentation à onduleur relevées par ledit au moins un compteur d'énergie sont analysées par l'unité de commande de la table de cuisson à induction 1 de sorte à déterminer s'il est nécessaire d'afficher au moins une zone de visualisation d'un témoin de chaleur résiduelle H sur ledit au moins un moyen d'affichage 6.

Les données de fonctionnement dudit au moins un dispositif d'alimentation à onduleur relevées par ledit au moins un compteur d'énergie peuvent se présenter sous forme de données numériques pour leur traitement par au moins un microcontrôleur de l'unité de commande, où ces données de fonctionnement sont l'image de la température présente au niveau d'au moins une zone d'échauffement ZE dans le plan de cuisson 3.

Si la température déterminée au niveau d'au moins une zone d'échauffement ZE dans le plan de cuisson 3 dépasse au moins une première valeur seuil de température, alors au moins une zone de visualisation d'un témoin de chaleur résiduelle H doit être symbolisée sur ledit au moins un moyen d'affichage 6.

Le procédé de commande comprend également une étape d'extinction de ladite au moins une zone de visualisation d'un témoin de chaleur résiduelle H suite à la détermination de franchissement d'une deuxième valeur seuil de température au niveau de ladite au moins une zone d'échauffement ZE dans le plan de cuisson 3 appartenant à ladite au moins une zone de chauffe Z1, où la deuxième valeur seuil de température est inférieure à la première valeur seuil de température.

Dans un mode de réalisation, la détermination de franchissement d'une deuxième valeur seuil de température au niveau de ladite au moins une zone d'échauffement ZE dans le plan de cuisson 3 est mise en oeuvre par au moins un capteur de température 7 appartenant à ladite au moins une zone de chauffe Z1.

Les données de température mesurées par ledit au moins un capteur de température 7 peuvent être analysées en permanence par l'unité de commande de la table de cuisson à induction 1 de sorte à déterminer à quel moment ladite au moins une zone de visualisation d'un témoin de chaleur résiduelle H affichée sur ledit au moins un moyen d'affichage 6 peut être éteinte.

Lorsqu'une zone d'échauffement ZE du plan de cuisson 3 est détectée par plusieurs capteurs de température 7, la zone de visualisation d'un témoin de chaleur résiduelle H affichée sur ledit au moins un moyen d'affichage 6 est éteinte lorsque les données de température mesurées par tous ces capteurs de température 7 sont inférieures à la deuxième valeur seuil de température.

Dans un autre mode de réalisation, la détermination de franchissement d'une deuxième valeur seuil de température au niveau de ladite au moins une zone d'échauffement ZE dans le plan de cuisson 3 appartenant à ladite au moins une zone de chauffe Z1 est mise en oeuvre par le décompte d'une durée prédéterminée au travers des moyens de commande de la table de cuisson à induction 1, en particulier au moins un microcontrôleur, depuis la détermination d'un dépassement de la première valeur seuil de température au niveau de ladite moins une zone d'échauffement ZE dans le plan de cuisson 3 appartenant à ladite au moins une zone de chauffe Z1.

Cette durée prédéterminée peut être dépendante du temps de fonctionnement d'au moins un dispositif d'alimentation à onduleur et/ou de la puissance délivrée à un inducteur par au moins un dispositif d'alimentation à onduleur.

Les données de fonctionnement dudit au moins un dispositif d'alimentation à onduleur relevées par ledit au moins un compteur d'énergie peuvent être analysées par l'unité de commande de la table de cuisson à induction 1 suite à l'étape d'arrêt des inducteurs 2 de ladite au moins une zone de chauffe Z1 de sorte à déterminer à quel moment ladite au moins une zone de visualisation d'un témoin de chaleur résiduelle H affichée sur ledit au moins un moyen d'affichage 6 peut être éteinte.

A titre d'exemple nullement limitatif, la première valeur seuil de température est de l'ordre de 60°C et la deuxième valeur seuil de température est de l'ordre de 50 °C.

Cet écart de température entre la première valeur seuil de température et la deuxième valeur seuil de température, appelé généralement hystérésis, permet d'éviter une éventuelle extinction dudit au moins un témoin de chaleur résiduelle H, puis le réaffichage de celui-ci, puis à nouveau l'extinction de celui-ci si la température surveillée oscille autour d'une valeur seuil de température unique.

Dans le cas où plusieurs zones d'échauffement dans le plan de cuisson 3 ont été déterminées par le dépassement d'une première valeur seuil de température et appartenant à une même zone du plan de cuisson 3 constituée d'un sous-ensemble d'inducteurs 2, l'étape d'extinction de la zone de visualisation d'un témoin de chaleur résiduelle H est mise en oeuvre suite au dernier franchissement d'une deuxième valeur seuil de température au niveau d'une des zones d'échauffement dans le plan de cuisson 3 appartenant à ladite zone du plan de cuisson 3 constituée d'un sous-ensemble d'inducteurs 2.

Ainsi, la zone de visualisation d'un témoin de chaleur résiduelle H affichée sur ledit au moins un moyen d'affichage 6 est éteinte dès que la température de toutes les zones d'échauffement dans le plan de cuisson 3 appartenant à une même zone du plan de cuisson 3 constituée d'un sous-ensemble d'inducteurs 2 ont franchi une deuxième valeur seuil de température.

Avantageusement, suite à une détection d'au moins une nouvelle zone de chauffe Z2 constituée d'un sous-ensemble d'inducteurs 2 recouverts au moins partiellement par un récipient, si la représentation de ladite au moins une nouvelle zone de chauffe Z2 sur ledit au moins un moyen d'affichage 6 recoupe au moins partiellement l'affichage d'au moins une zone de visualisation d'un témoin de chaleur résiduelle H sur ledit au moins un moyen d'affichage 6, alors ledit procédé comprend une étape d'extinction de ladite au moins une zone de visualisation d'un témoin de chaleur résiduelle H puis une étape de représentation de ladite au moins une nouvelle zone de chauffe Z2 sur ledit au moins un moyen d'affichage 6.

Ainsi, la lisibilité des données de l'affichage dudit au moins un moyen d'affichage 6 est améliorée.

Le recoupement au moins partiel d'une zone d'échauffement ZE du plan de cuisson 3 par au moins une nouvelle zone de chauffe Z2 permet d'éteindre l'affichage d'une zone de visualisation d'un témoin de chaleur résiduelle H associée à ladite zone d'échauffement ZE du plan de cuisson 3 sans risque sécuritaire majeur pour l'utilisateur.

La table de cuisson à induction 1 comprend des moyens de commande pourvue d'une unité de commande. L'unité de commande comporte au moins une carte électronique pourvue d'au moins un microcontrôleur apte à mettre en oeuvre le procédé de commande en fonctionnement d'une table de cuisson à induction conforme à l'invention.

Ainsi, l'unité de commande contrôle notamment les inducteurs 2, et le ou les capteurs de température 7, ou le ou les compteurs d'énergie de sorte à gérer l'affichage et l'extinction d'au moins un témoin de chaleur résiduelle H sur ledit au moins un moyen d'affichage 6 à une position donnée image de l'emplacement d'au moins un récipient posé sur le plan de cuisson 3 d'une table de cuisson à induction 1 de type matricielle et précédemment mis en chauffe par un sous-ensemble d'inducteurs 2 constituant au moins une zone de chauffe Z1, où ladite au moins une zone de chauffe Z1 constitue une zone d'échauffement ZE du plan de cuisson 3, comme décrit précédemment.

Grâce à la présente invention, le procédé de commande en fonctionnement d'un ensemble d'inducteurs d'une table de cuisson à induction permet d'afficher de manière claire et significative la position d'affichage d'au moins une zone de visualisation d'un témoin de chaleur résiduelle sur au moins un moyen d'affichage de sorte à garantir la sécurité des utilisateurs par une lisibilité accrue sur ledit au moins un moyen d'affichage.

En outre, ce procédé de commande en fonctionnement d'un ensemble d'inducteurs d'une table de cuisson à induction permet d'afficher de manière économique au moins une zone d'échauffement du plan de cuisson sur ledit au moins un moyen d'affichage.

Bien entendu, la présente invention n'est pas limitée aux exemples de réalisation décrits précédemment.

En particulier, la présente invention n'est ni limitée en nombre d'inducteurs répartis suivant une trame bidimensionnelle dans le plan de cuisson de la table de cuisson à induction, ni en nombre de zones de chauffe pouvant être définies sur le plan de cuisson à partir de la position d'un récipient recouvrant un sous-ensemble d'inducteurs.

## Revendications

1. Procédé de commande en fonctionnement d'un ensemble d'inducteurs (2) d'une table de cuisson à induction (1), lesdits inducteurs (2) étant répartis suivant une trame bidimensionnelle dans un plan de cuisson (3) de ladite table de cuisson à induction (1), et chaque inducteur (2) étant alimenté par un dispositif d'alimentation à onduleur, lesdits inducteurs (2) formant moyens de chauffage d'un récipient et moyens de détection de la présence d'un récipient, ladite table de cuisson à induction (1) étant dépourvue de zones de chauffe délimitées prédéfinies,
ledit procédé comprenant au moins les étapes suivantes :
- détection d'au moins une zone de chauffe (Z1) constituée d'un sous-ensemble d'inducteurs (2) recouverts au moins partiellement par un récipient, où ladite au moins une zone de chauffe (Z1) est déterminée au cas par cas en fonction de la position et de la taille d'un récipient posé sur ledit plan de cuisson (3) et recouvrant un sous-ensemble d'inducteurs (2) ;
- représentation de ladite au moins une zone de chauffe (Z1) sur au moins un moyen d'affichage (6) ;
- mise en fonctionnement des inducteurs (2) de ladite au moins une zone de chauffe (Z1) ;
- arrêt des inducteurs (2) de ladite au moins une zone de chauffe (Z1) ;
- suite à l'arrêt des inducteurs (2) de ladite au moins une zone de chauffe (Z1), détermination d'un dépassement d'une première valeur seuil de température au niveau d'au moins une zone d'échauffement (ZE) dans ledit plan de cuisson (3) appartenant à ladite au moins une zone de chauffe (Z1);
**caractérisé en ce que** ledit procédé comprend également au moins l'étape suivante :
- affichage d'au moins un témoin de chaleur résiduelle (H) sur ledit au moins un moyen d'affichage (6),
- où ledit au moins un moyen d'affichage (6) est divisé en un nombre prédéfini de zones de visualisation d'un témoin de chaleur résiduelle (H), lesdites zones de visualisation d'un témoin de chaleur résiduelle (H) correspondant respectivement à un sous-ensemble d'inducteurs (2) dans ledit plan de cuisson (3) ; et
- où la position dudit au moins un témoin de chaleur résiduelle (H) sur ledit au moins un moyen d'affichage (6) est attribuée à l'une des zones de visualisation prédéfinies en fonction de l'emplacement déterminé de ladite au moins une zone d'échauffement (ZE) dans ledit plan de cuisson (3).

2. Procédé de commande en fonctionnement d'un ensemble d'inducteurs (2) d'une table de cuisson à induction (1) selon la revendication 1, **caractérisé en ce que** ledit procédé comprend une étape d'extinction de ladite au moins une zone de visualisation d'un témoin de chaleur résiduelle (H) suite à la détermination de franchissement d'une deuxième valeur seuil de température au niveau de ladite au moins une zone d'échauffement (ZE) dans ledit plan de cuisson (3) appartenant à ladite au moins une zone de chauffe (Z1), où ladite deuxième valeur seuil de température est inférieure à ladite première valeur seuil de température.

3. Procédé de commande en fonctionnement d'un ensemble d'inducteurs (2) d'une table de cuisson à induction (1) selon la revendication 1 ou 2, **caractérisé en ce que** dans le cas où plusieurs zones d'échauffement dans ledit plan de cuisson (3) ont été déterminées par le dépassement d'une première valeur seuil de température et appartenant à une même zone dudit plan de cuisson (3) constituée d'un sous-ensemble d'inducteurs (2), ladite étape d'extinction de la zone de visualisation d'un témoin de chaleur résiduelle (H) est mise en oeuvre suite au dernier franchissement d'une deuxième valeur seuil de température au niveau d'une des zones d'échauffement dans ledit plan de cuisson (3) appartenant à ladite zone du plan de cuisson (3) constituée d'un sous-ensemble d'inducteurs 2.

4. Procédé de commande en fonctionnement d'un ensemble d'inducteurs (2) d'une table de cuisson à induction (1) selon l'une quelconque des revendications 1 à 3, **caractérisé en ce que** suite à une détection d'au moins une nouvelle zone de chauffe (Z2) constituée d'un sous-ensemble d'inducteurs (2) recouverts au moins partiellement par un récipient, si la représentation de ladite au moins une nouvelle zone de chauffe (Z2) sur ledit au moins un moyen d'affichage (6) recoupe au moins partiellement l'affichage d'au moins une zone de visualisation d'un témoin de chaleur résiduelle (H) sur ledit au moins un moyen d'affichage (6), alors ledit procédé comprend une étape d'extinction de ladite au moins une zone de visualisation d'un témoin de chaleur résiduelle (H) puis une étape de représentation de ladite au moins une nouvelle zone de chauffe (Z2) sur ledit au moins un moyen d'affichage (6).

5. Procédé de commande en fonctionnement d'un ensemble d'inducteurs (2) d'une table de cuisson à induction (1) selon l'une quelconque des revendications 1 à 4, ladite table (1) comprenant une pluralité de capteurs de température (7) dans ledit plan de cuisson (3) détectant au moins une zone d'échauffement (ZE) dudit plan de cuisson (3), **caractérisé en ce que** :
- ladite étape de détermination d'un dépassement d'une première valeur seuil de température est mise en oeuvre au moyen d'au moins un capteur de température (7) dans ledit plan de cuisson (3),
- où ledit au moins un capteur de température (7) est recouvert au moins partiellement par un récipient mis en chauffe lors de ladite étape de mise en fonctionnement des inducteurs (2) de ladite au moins une zone de chauffe (Z1), et
- ladite étape d'affichage d'au moins une zone de visualisation d'un témoin de chaleur résiduelle (H) sur ledit au moins un moyen d'affichage (6) affiche la position de ladite au moins une zone de visualisation d'un témoin de chaleur résiduelle (H) sur ledit au moins un moyen d'affichage (6) en fonction de la position dudit au moins un capteur de température (7) ayant détecté le dépassement de ladite première valeur seuil de température dans ledit plan de cuisson (3).

6. Procédé de commande en fonctionnement d'un ensemble d'inducteurs (2) d'une table de cuisson à induction (1) selon l'une quelconque des revendications 1 à 5, ladite table (1) comprenant au moins un compteur d'énergie détectant au moins une zone d'échauffement (ZE) dudit plan de cuisson (3), **caractérisé en ce que** :
- ladite étape de détermination d'un dépassement d'une première valeur seuil de température est mise en oeuvre au moyen dudit au moins un compteur d'énergie,
- où ledit au moins un compteur d'énergie détermine un niveau d'échauffement de ladite au moins une zone de chauffe (Z1) en fonction d'au moins un paramètre de fonctionnement d'au moins un dispositif d'alimentation à onduleur, et
- ladite étape d'affichage d'au moins une zone de visualisation d'un témoin de chaleur résiduelle (H) sur ledit au moins un moyen d'affichage (6) affiche la position dudit au moins un témoin de chaleur résiduelle (H) sur ledit au moins un moyen d'affichage (6) en fonction des données de fonctionnement dudit au moins un dispositif d'alimentation à onduleur relevées par ledit au moins un compteur d'énergie ayant déterminé le dépassement de ladite première valeur seuil de température dans ledit plan de cuisson (3).

7. Table de cuisson à induction (1), comprenant un ensemble d'inducteurs (2) répartis suivant une trame bidimensionnelle dans un plan de cuisson (3) de ladite table de cuisson à induction (1), chaque inducteur (2) étant alimenté par un dispositif d'alimentation à onduleur, lesdits inducteurs (2) formant moyens de chauffage d'un récipient et moyens de détection de la présence d'un récipient, **caractérisé en ce qu'**elle comprend des moyens de commande adaptés à mettre en oeuvre le procédé de commande conforme à l'une quelconque des revendications 1 à 6.

8. Table de cuisson à induction (1) conforme à la revendication 7, ladite table (1) comprenant une pluralité de capteurs de température (7) dans ledit plan de cuisson (3) détectant au moins une zone d'échauffement (ZE) dudit plan de cuisson (3), **caractérisée en ce que** lesdits inducteurs (2) sont regroupés en groupe d'inducteurs (8), et chaque groupe d'inducteurs (8) comprenant un unique capteur de température (7) mesurant la température au niveau d'un groupe d'inducteurs (8).

9. Table de cuisson à induction (1) conforme à la revendication 7, **caractérisée en ce que** chaque inducteur (2) de ladite table de cuisson à induction (1) comporte un capteur de température (7).

## Patentansprüche

1. Verfahren zur Betriebssteuerung einer Einheit von Induktoren (2) einer Induktionskochplatte (1), wobei die Induktoren (2) gemäß einem zweidimensionalen Raster in einem Kochfeld (3) der Induktionskochplatte (1) verteilt sind, und jeder Induktor (2) von einer Versorgungsvorrichtung mit Wechselrichter versorgt wird, wobei die Induktoren (2) Mittel zum Erhitzen eines Behälters und Mittel zum Feststellen des Vorhandenseins eines Behälters bilden, wobei die Induktionskochplatte (1) frei von vorausdefinierten begrenzten Heizbereichen ist,
wobei das Verfahren mindestens folgende Schritte umfasst:
- Feststellen mindestens eines Heizbereichs (Z1), der von einer Teileinheit von Induktoren (2) gebildet wird, die mindestens teilweise von einem Behälter bedeckt sind, wobei der mindestens eine Heizbereich (Z1) individuell in Abhängigkeit von der Position und der Größe eines Behälters begrenzt wird, der auf das Kochfeld (3) gestellt wird und eine Teileinheit von Induktoren (2) bedeckt;
- Darstellen des mindestens einen Heizbereichs (Z1) auf mindestens einem Anzeigemittel (6);
- Inbetriebsetzen der Induktoren (2) des mindestens einen Heizbereichs (Z1);
- Abschalten der Induktoren (2) des mindestens einen Heizbereichs (Z1);
- im Anschluss an das Abschalten der Induktoren (2) des mindestens einen Heizbereichs (Z1), Bestimmen einer Überschreitung eines ersten Temperaturgrenzwerts auf Höhe von mindestens einem Erhitzungsbereich (ZE) im Kochfeld (3), der zum Heizbereich (Z1) gehört;
**dadurch gekennzeichnet, dass** das Verfahren ebenfalls mindestens folgenden Schritt umfasst:
- Anzeigen von mindestens einer Restwärmelampe (H) auf dem mindestens einen Anzeigemittel (6),
- wobei das mindestens eine Anzeigemittel (6) in eine vorausdefinierte Anzahl von Visualisierungsbereichen einer Restwärmelampe (H) unterteilt ist, wobei die Visualisierungsbereiche einer Restwärmelampe (H) jeweils einer Teileinheit von Induktoren (2) im Kochfeld (3) entsprechen; und
- wobei die Position der mindestens einen Restwärmelampe (H) auf dem mindestens einen Anzeigemittel (6) einem der vorausdefinierten Visualisierungsbereiche in Abhängigkeit von der bestimmten Stelle des mindestens einen Erhitzungsbereichs (ZE) im Kochfeld (3) zugewiesen wird.

2. Verfahren zur Betriebssteuerung einer Einheit von Induktoren (2) einer Induktionskochplatte (1) nach Anspruch 1, **dadurch gekennzeichnet, dass** das Verfahren einen Schritt des Erlöschens des mindestens einen Visualisierungsbereichs einer Restwärmelampe (H) im Anschluss an die Bestimmung des Überschreitens eines zweiten Temperaturgrenzwerts auf Höhe des mindestens einen Erhitzungsbereichs (ZE) im Kochfeld (3) umfasst, der zum mindestens einen Heizbereich (Z1) gehört, wobei der zweite Temperaturgrenzwert niedriger ist als der erste Temperaturgrenzwert.

3. Verfahren zur Betriebssteuerung einer Einheit von Induktoren (2) einer Induktionskochplatte (1) nach Anspruch 1 oder 2, **dadurch gekennzeichnet, dass**, falls mehrere Erhitzungsbereiche im Kochfeld (3) durch die Überschreitung eines ersten Temperaturgrenzwerts bestimmt wurden, die zu demselben Bereich des Kochfelds (3) gehören, der von einer Teileinheit von Induktoren (2) gebildet wird, der Schritt des Erlöschens des Visualisierungsbereichs einer Restwärmelampe (H) im Anschluss an die letzte Überschreitung eines zweiten Temperaturgrenzwerts auf Höhe eines der Erhitzungsbereiche im Kochfeld (3), die zum Bereich des Kochfelds (3) gehören, der von einer Teileinheit von Induktoren (2) gebildet wird, angewendet wird.

4. Verfahren zur Betriebssteuerung einer Einheit von Induktoren (2) einer Induktionskochplatte (1) nach einem der Ansprüche 1 bis 3, **dadurch gekennzeichnet, dass** im Anschluss an eine Feststellung mindestens eines neuen Heizbereichs (Z2), der von einer Teileinheit von Induktoren (2) gebildet wird, die mindestens teilweise von einem Behälter bedeckt sind, wenn die Darstellung des mindestens einen neuen Heizbereichs (Z2) auf dem mindestens einen Anzeigemittel (6) mindestens teilweise die Anzeige von mindestens einem Visualisierungsbereich einer Restwärmelampe (H) auf dem mindestens einen Anzeigemittel (6) überschneidet, dann das Verfahren einen Schritt des Erlöschens des mindestens einen Visualisierungsbereichs einer Restwärmelampe (H) und einen Schritt des Darstellens des mindestens einen neuen Heizbereichs (Z2) auf dem mindestens einen Anzeigemittel (6) umfasst.

5. Verfahren zur Betriebssteuerung einer Einheit von Induktoren (2) einer Induktionskochplatte (1) nach einem der Ansprüche 1 bis 4, wobei die Platte (1) eine Vielzahl von Temperaturfühlern (7) im Kochfeld (3) umfasst, die mindestens einen Erhitzungsbereich (ZE) des Kochfelds (3) feststellen, **dadurch gekennzeichnet, dass**:
- der Schritt des Bestimmens einer Überschreitung eines ersten Temperaturgrenzwerts mithilfe von mindestens einem Temperaturfühler (7) im Kochfeld (3) umgesetzt wird,
- wobei der mindestens eine Temperaturfühler (7) mindestens teilweise von einem in Erhitzung befindlichen Behälter beim Schritt des Inbetriebsetzens der Induktoren (2) des mindestens einen Heizbereichs (Z1) bedeckt ist, und
- der Schritt des Anzeigens von mindestens einem Visualisierungsbereich einer Restwärmelampe (H) auf dem mindestens einen Anzeigemittel (6) die Position des mindestens einen Visualisierungsbereichs einer Restwärmelampe (H) auf dem mindestens einen Anzeigemittel (6) in Abhängigkeit von der Position des mindestens einen Temperaturfühlers (7) anzeigt, der die Überschreitung des ersten Temperaturgrenzwerts im Kochfeld (3) festgestellt hat.

6. Verfahren zur Betriebssteuerung einer Einheit von Induktoren (2) einer Induktionskochplatte (1) nach einem der Ansprüche 1 bis 5, wobei die Platte (1) mindestens einen Energiezähler umfasst, die mindestens einen Erhitzungsbereich (ZE) des Kochfelds (3) feststellt, **dadurch gekennzeichnet, dass**:
- der Schritt des Bestimmens einer Überschreitung eines ersten Temperaturgrenzwerts mithilfe des mindestens einen Energiezählers umgesetzt wird,
- wobei der mindestens eine Energiezähler einen Erhitzungspegel des mindestens einen Heizbereichs (Z1) in Abhängigkeit von mindestens einem Betriebsparameter von mindestens einer Versorgungsvorrichtung mit Wechselrichter bestimmt, und
- der Schritt des Anzeigens von mindestens einem Visualisierungsbereich einer Restwärmelampe (H) auf dem mindestens einen Anzeigemittel (6) die Position der mindestens einen Restwärmelampe (H) auf dem mindestens einen Anzeigemittel (6) in Abhängigkeit der Betriebsdaten der mindestens einen Versorgungsvorrichtung mit Wechselrichter anzeigt, die vom mindestens einen Energiezähler erhoben werden, der die Überschreitung des ersten Temperaturgrenzwerts im Kochfeld (3) bestimmt hat.

7. Induktionskochplatte (1), umfassend eine Einheit von Induktoren (2), die gemäß einem zweidimensionalen Raster in einem Kochfeld (3) der Induktionskochplatte (1) verteilt sind, wobei jeder Induktor (2) von einer Versorgungsvorrichtung mit Wechselrichter versorgt wird, wobei die Induktoren (2) Mittel zum Erhitzen eines Behälters und Mittel zum Feststellen des Vorhandenseins eines Behälters bilden, **dadurch gekennzeichnet, dass** sie Steuermittel umfasst, die angepasst sind, um das Steuerungsverfahren nach einem der Ansprüche 1 bis 6 anzuwenden.

8. Induktionskochplatte (1) nach Anspruch 7, wobei die Platte (1) eine Vielzahl von Temperaturfühlern (7) im Kochfeld (3) umfasst, die mindestens einen Erhitzungsbereich (ZE) des Kochfelds (3) feststellen, **dadurch gekennzeichnet, dass** die Induktoren (2) in Induktorengruppen (8) gruppiert sind, wobei jede Induktorengruppe (8) einen einzelnen Temperaturfühler (7) umfasst, der die Temperatur auf Höhe jedes Induktors (2) einer Induktorengruppe (8) misst.

9. Induktionskochplatte (1) nach Anspruch 7, **dadurch gekennzeichnet, dass** jeder Induktor (2) der Induktionskochplatte (1) einen Temperaturfühler (7) umfasst.

## Claims

1. A method for controlling the operation of a set of inductors (2) of an induction cooking hob (1), said inductors (2) being distributed in a two-dimensional array in a cooking surface (3) of said induction cooking hob (1), and each inductor (2) being powered by an inverter powering device, said inductors (2) forming means of heating a container and means of detecting the presence of a container, said induction cooking hob (1) being without predefined delimited heating zones,
said method comprising at least the following steps:
- detecting at least one heating zone (Z1) composed of a subset of inductors (2) covered at least partially by a container, wherein said at least one heating zone (Z1) is determined on a case-by-case basis by the position and size of a container placed on the cooking surface (3) and covering a subset of inductors (2);
- depicting said at least one heating zone (Z1) on at least one means of display (6);
- turning on the inductors (2) of said at least one heating zone (Z1);
- turning off the inductors (2) of said at least one heating zone (Z1);
- after turning off the inductors (2) of said at least one heating zone (Z1), determining that a first temperature threshold value has been exceeded within at least one warming zone (ZE) in said cooking surface (3) belonging to said at least one heating zone (Z1);
**characterized in that** said method further comprises at least the following step:
- displaying at least one indicator of residual heat (H) on said at least one means of display (6),
- wherein said at least one means of display (6) is divided into a predefined number of zones for viewing an indicator of residual heat (H), said zones for viewing an indicator of residual heat (H) corresponding respectively to a subset of inductors (2) in said cooking surface (3); and
- wherein the position of said at least one indicator of residual heat (H) on said at least one means of display (6) is assigned to one of the predefined viewing zones based on the determined location of said at least one warming zone (ZE) in said cooking surface (3).

2. A method for controlling the operation of a set of inductors (2) of an induction cooking hob (1) according to claim 1, **characterized in that** said method comprises a step of turning off said at least one zone for viewing an indicator of residual heat (H) following the determining that a second temperature threshold value has been crossed in said at least one warming zone (ZE) in said cooking surface (3) belonging to said at least one heating zone (Z1), wherein said second temperature threshold value is less than said first temperature threshold value.

3. A method for controlling the operation of a set of inductors (2) of an induction cooking hob (1) according to claim 1 or 2, **characterized in that** in the event that multiple warming zones in said cooking surface (3) were determined to have exceeded a first temperature threshold value and belong to the same zone of said cooking surface (3) composed of a subset of inductors (2), said step of turning off the zone for viewing an indicator of residual heat (H) is implemented following the latest crossing of a second temperature threshold value within one of the warming zones in said cooking surface (3) belonging to said zone of the cooking surface (3) composed of a subset of inductors (2).

4. A method for controlling the operation of a set of inductors (2) of an induction cooking hob (1) according to any one of the claims 1 to 3, **characterized in that** after detection of at least one new heating zone (Z2) composed of a subset of inductors (2) covered at least partially by a container, if the depiction of said at least one new heating zone (Z2) on said at least one means of display (6) at least partially overlaps the display of at least one zone for viewing an indicator of residual heat (H) on said at least one means of display (6), then said method comprises a step of turning off said at least one zone for viewing an indicator of residual heat (H) on said at least one means of display (8), then said method comprises a step of turning off said at least one zone for viewing an indicator of residual heat (H) then a step of depicting said at least one new heating zone (Z2) on said at least one means of display (6).

5. A method for controlling the operation of a set of inductors (2) of an induction cooking hob (1) according to any one of the claims 1 to 4, said hob (1) comprising a plurality of temperature sensors (7) in said cooking surface (3) detecting at least one warming zone (ZE) of said cooking surface (3), **characterized in that**:
- said step of determining that a first temperature threshold value has been exceeded is implemented by means of at least one temperature sensor (7) in said cooking surface (3),
- wherein said at least one temperature sensor (7) is covered at least partially by a container heated during said step of turning on the inductors (2) of said at least one heating zone (Z1), and
- said step of displaying at least one zone for viewing an indicator of residual heat (H) on said at least one means of display (6) displays the position of said at least one zone for viewing an indicator of residual heat (H) on said at least one means of display (6) based on the position of said at least one temperature sensor (7) that detected that said first temperature threshold value had been exceeded in said cooking surface (3).

6. A method for controlling the operation of a set of inductors (2) of an induction cooking hob (1) according to any one of the claims 1 to 5, said hob (1) comprising at least one energy meter detecting at least one warming zone (ZE) of said cooking surface (3), **characterized in that**:
- said step of determining that a first temperature threshold value had been exceeded is implemented by means of said at least one energy meter,
- wherein said at least one energy meter determines a warming level of said at least one heating zone (Z1) based on at least one operating parameter of at least one inverter powering device, and
- said step of displaying at least one zone for viewing an indicator of residual heat (H) on said at least one means of display (6) displays the position of said at least one indicator of residual heat (H) on said at least one means of display (6) based on the operating data of said at least one inverter powering device recorded by said at least one energy meter that determined that said first temperature threshold value had been exceeded in said cooking surface (3).

7. An induction cooking hob (1), comprising a set of inductors (2) distributed in a two-dimensional array in a cooking surface (3) of said induction cooking hob (1), each inductor (2) being powered by an inverter powering device, said inductors (2) forming means of heating a container and means of detecting the presence of a container, **characterized in that** it comprises control means adapted to implement the method of control according to any one of the claims 1 to 6.

8. An induction cooking hob (1) according to claim 7, said hob (1) comprising a plurality of temperature sensors (7) in said cooking surface (3) detecting at least one warming zone (ZE) of said cooking surface (3), **characterized in that** said inductors (2) are grouped into a group of inductors (8), and each group of inductors (8) comprising a single temperature sensor (7) measuring the temperature within a group of inductors (8).

9. An induction cooking hob (1) according to claim 7, **characterized in that** each inductor (2) of said induction cooking hob (1) comprises a temperature sensor (7).
